# EUROPÄISCHE PATENTSCHRIFT

(11) **EP 0 057 454 B1**
(45) Veröffentlichungstag und Bekanntmachung des Hinweises auf die Patenterteilung: **04.09.1985**
(21) Anmeldenummer: 82100651.7
(22) Anmeldetag: 30.01.1982
(51) Int. Cl.: E04B 5/58, F16B 7/04

(54) **Höhenverstellbare Aufhängevorrichtung**
Suspension device adjustable in height
Dispositif de suspension réglable en hauteur

(30) Priorität: 30.01.1981 DE 3103190; 20.05.1981 DE 3120095
(43) Veröffentlichungstag der Anmeldung: 11.08.1982
(73) Patentinhaber: Gutermuth, Paul, sen., D-63505 Langenselbold (DE); Oetjen, Heinrich, Dipl.-Ing., 63486 Bruchköbel (DE)
(72) Erfinder: Gutermuth, Paul, sen., D-63505 Langenselbold (DE); Oetjen, Heinrich, Dipl.-Ing., 63486 Bruchköbel (DE)
(74) Vertreter: Stoffregen, Hans-Herbert, Dr. Dipl.-Phys.

## Beschreibung

Die Erfindung bezieht sich auf eine höhenverstellbare Aufhängevorrichtung, vorzugsweise für Unterdecken oder Teile davon, mit axial verschiebbaren, feststellbaren, parallel verlaufenden, vorzugsweise stabförmigen Tragelementen und einem diese aufnehmenden, eine Schraubverbindung aufweisenden Halteelement, welches ein Basiselement und ein plattenförmiges zweites Element umfasst, zwischen denen Abschnitte der Tragelemente einbringbar sind, wobei das Basiselement und das plattenförmige zweite Element zwischen den Tragelementabschnitten von der Schraubverbindung durchsetzt sind (z.B. BE-A-644 576 sowie DE-U-1 867581).

Eine Aufhängevorrichtung mit axial verschiebbaren Tragelementen ermöglicht einen grossen Verstellbereich, da die gegenseitige Verschiebbarkeit der vorzugsweise als Stäbe ausgebildeten Tragelemente nur durch ihre Länge begrenzt ist (DE-PS 1 289286). Bei der Montage zeigt sich jedoch der Nachteil, dass eine Feineinstellung der Schraubverbindung zum Verschieben der Stäbe kaum möglich ist. Mit anderen Worten wird entweder die Schraubverbindung mittels Werkzeug so fest angezogen, dass ein Verschieben der Stäbe in bezug auf das Halteelement nicht mehr möglich ist, oder es besteht eine so lose Verbindung, dass die Stäbe aus dem Halteelement herausgleiten. Beides erschwert die Montage von Unterdecken oder Teilen davon und führt unter anderem dazu, dass das Einjustieren von einer Person nur schwerlich durchgeführt werden kann. Auch ist zu bemerken, dass häufig bei einem ungewollten Herausgleiten eines Halteelementes dieses durch ein neues ersetzt wird, wodurch eine nicht zu vernachlässigende Kostenerhöhung erfolgt. Aber selbst bei Aufheben des heruntergefallenen Elementes tritt dieses ein, da sich die Montagezeit vergrössert. Des weiteren besteht bei bekannten Aufhängevorrichtungen keine Möglichkeit zu kontrollieren, ob angezogene Schraubverbindungen bereits die Vorspannkraft aufweisen, die zu einer sicheren Befestigung der Tragelemente im Halteelement erforderlich sind. Es kann demzufolge zunächst nicht mit einfachen Mitteln überprüft werden, ob die montierten Aufhängevorrichtungen auch tatsächlich endmontiert sind.

Eine höhenverstellbare Aufhängevorrichtung für abgehangene Decken und Rohre gemäss der DE-OS 2326669 ermöglicht ein Vorjustieren von mit einem als Halteelement ausgebildeten Verschlussteil zu verbindenden Aufhängebändern. Dazu wird eine Schraube zunächst leicht mit einer Hand angezogen, wodurch ein Eindrücken der Schraube in die Aufhängebänder erfolgt. Nach diesem Vorjustieren wird die Schraube mit einem Schlüssel fest angezogen, wodurch die Schraube vollständig die Aufhängebänder durchdringt und eine sichere Verbindung gewährleistet. Eine solche Ausgestaltung einer Aufhängevorrichtung ist jedoch nicht dazu geeignet, ein kontinuierliches Verschieben der als Metallbänder ausgebildeten Tragelemente zu ermöglichen, da, nachdem die Spitze der Schraube in zumindest ein Metallband eingedrungen ist, dieses in bezug auf das Halteelement nicht mehr verschiebbar ist. Ein Nachjustieren ist demzufolge ausgeschlossen. Dieses muss jedoch häufig bei der Montage erfolgen, um zum Beispiel bei vollständig vormontierter Unterdecke eine fluchtende horizontale Ausrichtung vornehmen zu können.

Aufgabe der vorliegenden Erfindung ist es, eine Aufhängevorrichtung der eingangs genannten Gattung derart auszubilden, dass Unterdekken oder Teile davon auf einfachem Wege mittels vorzugsweise als Stäbe ausgebildeter Tragelemente, die mit einem Halteelement zusammenwirken, befestigt werden können, dass insbesondere bei einem von Hand vorzunehmenden Anziehen der Schraubverbindung ein Gegeneinanderverschieben der Halteelemente möglich ist, ohne dass an diese bereits abgehängte Unterdecken oder Teile davon durch ihr Gewicht ein nicht beabsichtigtes Verrücken verursachen und dass nicht die Gefahr besteht, dass bei noch von Hand vorzunehmendem Verschieben der Tragelemente diese aus den Halteelementen ungewollt herausgleiten können. Des weiteren soll die Möglichkeit geschaffen werden zu überprüfen, ob die in die Halteelemente zum Befestigen der Tragelemente eingebrachten Schraubverbindungen mit der erforderlichen Vorspannkraft belastet sind, die eine sichere und unverschiebbare Befestigung der Tragelemente in dem Halteelement gewährleistet, wobei gleichzeitig angezeigt werden soll, ob die Aufhängevorrichtung endmontiert ist oder nicht. Schliesslich sollen die für das Halteelement erforderlichen Teile herstellungstechnisch einfach und damit kostengünstig ausfallen.

Die Aufgabe wird erfindungsgemäss dadurch gelöst, dass das plattenförmige zweite Element mittels eines als Spannfeder ausgebildeten von der per Hand oder mit einem Werkzeug anziehbaren Schraubverbindung gleichfalls durchsetzten Federelementes zum Festklemmen der Tragelementenabschnitte gegen das Basiselement drückbar ist, wobei das Federelement ein ungewolltes Vorrücken der Tragelemente verhindert, jedoch ein Nachjustieren dieser ermöglicht.

Nach der erfindungsgemässen Lehre wirkt dabei das Federelement nicht als Sicherungsfeder, wie zum Beispiel eine federnde Schraubensicherung, die ein selbstätiges Lösen von kraftschlüssigen Verbindungen verhindern. Vielmehr soll durch das Federelement derart eine Kraft hervorgerufen werden, dass die Tragelementenabschnitte zwischen dem Basiselement und dem plattenförmigen zweiten Element klemmend festgelegt werden. Die von der Feder hervorgerufene Kraft, die vorzugsweise linear verläuft, hängt von der Vorspannung der Schraubverbindung ab, die zunächst vorzugsweise per Hand anziehbar ist. Dabei stellt das Federelement sicher, dass bei einem Anziehen per Hand die Tragelementenabschnitte in dem Halteelement so befestigt sind, dass ein ungewolltes Verrücken nicht erfolgt, jedoch ein Nachjustieren, d.h. ein Verschieben von Hand noch möglich ist. Anschliessend kann ein Anziehen der Schraubverbindung mit einem Werkzeug erfolgen, um den erforderlichen Anpressdruck zu erzielen, der sicherstellt, dass die von dem Halteelement aufgenommenen Tragelementenabschnitte nicht mehr verrutschen können.

Vorzugsweise ist das Basiselement U-förmig ausgebildet, zwischen dessen Schenkeln das zweite Element senkrecht zum Innenrücken des Basiselementes verschiebbar angeordnet ist, wobei die Tragelementenabschnitte parallel zu den Schenkeln vorzugsweise geführt verlaufen oder die Schenkel durchsetzen. Durch die erfindungsgemässe Ausgestaltung des Basiselementes ergibt sich beim Zusammensetzen unter anderem der Vorteil, dass die Tragelementenabschnitte leicht in das Basiselement eingebracht und ausgerichtet werden können, um anschliessend das plattenförmige zweite Element und die Spannfeder aufzusetzen, damit diese dann zwischen den Tragelementenabschnitten von dem Schraubelement durchsetzt werden.

Um eine Unverrückbarkeit der Tragelemente in bezug auf das Halteelement dann sicherzustellen, wenn die Endmontage erfolgt ist, wird nach einer erfindungsgemässen Ausgestaltung vorgeschlagen, dass das Basiselement entlang der Tragelementenabschnitte verlaufende Aussparungen und das zweite Element in Richtung der Ausnehmungen sich erstreckende zum Verformen der Tragelementenabschnitte dienende (erste) Vorsprünge aufweist, wobei vorzugsweise das zweite Element in Tragelementenlängsrichtung das Basiselement an beiden Seiten überragt und mit in diesen Bereichen mit den Tragelementen in Wechselwirkung tretenden (zweiten) Vorsprüngen versehen ist. Durch das Vorhandensein der im Basiselement verlaufenden Ausnehmungen ergibt sich nicht nur materialmässig ein Vorteil, sondern die Tragelemente können in Richtung auf die Ausnehmungen bei mit einem Werkzeug angezogener Schraubverbindung plastisch verformt werden, so dass sich daraus eine zusätzliche Sicherung gegen ein Verrücken ergibt.

Um diese Verformung durchzuführen, sind erwähntermassen auf der dem Basiselement zugewandten Seite des zweiten Elementes Vorsprünge angeordnet, die im Bereich der Ausnehmungen vorliegen. Durch das plastische Verformen der Tragelementenabschnitte besteht jedoch die Gefahr, dass die vor und hinter dem Halteelement liegenden Tragelementenabschnitte nicht mehr parallel zueinander verlaufen, so dass die Tragelemente in der wirksamen Länge unerwünschterweise verkürzt werden. Um diesen Nachteil auszuschliessen, weist gemäss einer erfindungsgemässen Alternative das plattenförmige zweite Element im Bereich ausserhalb des Basiselementes Vorsprünge auf, die sich in Richtung des Basiselementes erstrecken und demzufolge beim Zusammenwirken mit den Tragelementen ein Rückstellen hervorrufen.

Nach einem weiteren erfindungsgemässen Vorschlag soll das Halteelement zumindest ein sich über die Seitenränder des Basiselementes erstreckendes Anzeigeelement aufweisen, welches in Abhängigkeit von der von der Schraubverbindung hervorgerufenen Druckbeaufschlagung abscherbar ist, vorzugsweise indem jeder Schenkel zumindest jeweils eine einander zugeordnete zur Aufnahme des Anzeigeelementes bestimmte Ausnehmung aufweist, die jeweils eine parallel oder nahezu parallel zur Tragelementenlängsachse verlaufende (Abscher)Kante zeigt, zu der das zweite Element das Anzeigeelement abscherend senkrecht verschiebbar ist. Das Anzeigeelement ist demzufolge ein Kontrollorgan, welches anzeigt, ob die Aufhängevorrichtung endmontiert ist oder nicht, ob also die erforderliche Vorspannung und damit Druckbeaufschlagung zwischen dem Basiselement und dem zweiten Element gegeben ist. In diesem Fall wird nämlich das plattenförmige Element derart in Richtung auf das Basiselement entlang seiner Innenschenkel bewegt, dass ein Entlanggleiten an den Kanten der mit dem Anzeigeelement versehenen Ausnehmungen erfolgt, so dass die freien über das Basiselement hinausragenden Enden abgeschert werden und damit herabfallen. Dabei entspricht selbstverständlich die Breite des zweiten Elementes nahezu dem lichten Abstand zwischen den Schenkelinnenflächen des Basiselementes.

Eine entsprechende Kontrollmöglichkeit ist bei den bekannten Aufhängevorrichtungen nicht gegeben. Diese müssen vielmehr jede für sich überprüft werden. Dies ist jedoch umständlich und zeitaufwendig, wodurch die Montagekosten erhöht werden, wenn eine entsprechende Endkontrolle gefordertwird.

Alternativ zu der Anordnung des Anzeigeelementes in in Schenkeln des Basiselementes vorhandenen Ausnehmungen kann vorgesehen werden, dass das plattenförmige Element in dem den Tragelementenabschnitten zugewandten Bereich Vertiefungen oder Vorsprünge oder Schneidkanten aufweisen, um bei der Anordnung des Anzeigeelementes zwischen dem plattenförmigen Element und den Tragelementenabschnitten das Abscheren bei Erreichen der erforderlichen Vorspannkraft der Schraubverbindung sicherzustellen. Sofern Schneidkanten vorgesehen sind, sollten diese nach einer weiteren Ausführungsform der Erfindung parallel zur Längsrichtung derTragelemente verlaufen und zusätzlich zu diesen einen Neigungswinkel aufweisen. Dadurch ist sichergestellt, dass im Moment des Abscherens des Elementes eine Veränderung des Anpressdrucks nicht erfolgt, da durch die Neigung der Schneidkanten sichergestellt ist, dass bereits das plattenförmige Element mit den Tragelementen ohne zwischenliegendem Anzeigeelement kraft-und formschlüssig in Verbindung steht. (Bei den zuvor beschriebenen Ausgestaltungen der Anordnung für das Anzeigeelement sollten die Tragelemente die Schenkel des Basiselementes durchdringen, so dass das Anzeigeelement parallel zu seinen Schenkeln verläuft.)

Bei den zuvor beschriebenen erfindungsgemässen Aufhängevorrichtungen sollten die Tragelemente axial gegeneinander verschiebbar sein. Dadurch ergeben sich beim Abhängen grosser Lasten zwischen den Tragelementen und dem diese aufnehmenden Halteelement Drehmomente, die zu einem Verdrehen des Halteelementes aus der Vertikalen heraus führt. Je nach der Grösse der auftretenden Drehmomente erfolgt ein solches Verdrehen, Verkippen mehr oder weniger stark, was sich wiederum in einer Verkürzung der Aufhängevorrichtung und in einer Querschnittsverringerung der Tragelementenabschnitte in diesem Bereich äussert. Um dies zu vermeiden und insbesondere eine sichere Abhängung schwerer Gegenstände zu ermöglichen, wird nach einer weiteren hervorzuhebenden Ausführungsform der Erfindung vorgeschlagen, dass die dem Befestigungspunkt der Aufhängevorrichtung abgewandten Stirnbereiche des Basiselementes und des zweiten Elementes zur Bildung einer bei zusammengesetzten Elementen hohlzylinderförmigen einen weiteren vorzugsweise einen Schaft oder ein Gewinde einer Schraube darstellenden Tragelementenabschnitt aufnehmenden Aussparung verformt sind, an die sich in dem Basiselement und dem zweiten Element zueinander fluchtend jeweils oder nahezu fluchtend eine Ausnehmung zur vorzugsweise unverdrehbaren Aufnahme eines festen oder lösbaren Kopfes des weiteren Tragelementes anschliesst.

Es wird demzufolge eine zentrische Aufhängevorrichtung zur Verfügung gestellt, deren zwischen dem Basiselement und dem zweiten Element festzuklemmende Tragelementenabschnitte Teile eines einzigen vorzugsweise U-förmig ausgebildeten Tragelementes bilden, der in seinem Scheitelpunkt mit einer tragenden Decke verbunden werden kann. Die zentrisch angeordnete Ausnehmung im der Tragdecke abgewandten Bereich der Halteelemententeile ist dann Ausgangs- bzw. Befestigungspunkt für das weitere mit einer Unterdecke oder Teilen davon zu verbindenden Tragelement, welches seinerseits vorzugsweise eine Schraube ist. Der Schaft bzw. das Gewinde der Schraube wird widerstandlos durch die sich aus Bogenabschnitten zusammengesetzte hohlzylinderförmige Aussparung geführt, um in den festen oder lösbaren Kopf überzugehen, der nahezu unverdrehbar von den fluchtend zueinander angeordneten Ausnehmungen von Basiselement und zweitem Element aufgenommen ist. Eine Höhenverstellbarkeit ergibt sich nun unter anderem dadurch, dass die zwischen Basiselement und zweitem Element festgeklemmten Tragelementenabschnitte gleichsinnig verschoben werden können.

Neben der Ausführungsform, dass das Halteelement sich aus unterschiedlich ausgebildetem Basiselement und plattenförmigem zweitem Element zusammensetzt, wird unter anderem zur Erzielung fertigungstechnischer Vorteile vorgeschlagen, dass das Basiselement und das zweite Element identisch oder nahezu identisch ausgebildet sind, dass vorzugsweise jedes Grundelement in einer Grundfläche zwei Ausnehmungen zur zumindest teilweisen Aufnahme der Tragelementenabschnitte aufweist, dass vorzugsweise zwischen den Ausnehmungen zunächst eine Vertiefung zur Aufnahme des Anzeigeelementes verläuft, das sich sichtbar seitlich über die Elemente hinaus erstreckt, und dass jede Ausnehmung im äusseren Randbereich von einer bei hinreichender von dem Schraubelement hervorgerufener Druckbeaufschlagung das Anzeigeelement abscherenden Kante begrenzt ist. Mit anderen Worten wird das U-förmige Basiselement und das zweite Element durch zwei vorzugsweise quaderförmig und plattenförmig ausgebildete Elemente ersetzt, die in etwa eine Dicke aufweisen, die dem Durchmesser eines jeden Tragelementes entspricht. Damit die Tragelemente in den identisch ausgebildeten Elementen geführt werden, weisen diese vorzugsweise in den einander zugewandten Grundflächen jeweils zwei zueinander beabstandete Ausnehmungen auf, in die die Tragelementenabschnitte einbringbar sind. Die gegenüberliegenden (Aussen)Flächen treten sodann mit der Schraubverbindung vorzugsweise in Form einer Schraube in Wechselwirkung. Dabei ist zwischen der Mutter und der Aussenfläche des angrenzenden Grundelementes das vorzugsweise plattenförmige Federelement angeordnet, um ebenfalls beim Anziehen mit der Hand eine Vorspannung zu erzielen, die sicherstellt, dass die Tragelemente nicht ungewollt aus dem Halteelement entgleiten können, ohne auszuschliessen, dass eine Handverschiebung noch möglich ist. Auch in diesem Fall wirkt das Federelement nicht als Sicherungsfeder, sondern soll ausschliesslich gewährleisten, dass die Tragelementenabschnitte bei einer Vorjustierung in dem Halteelement verschiebbar festklemmbar sind.

Um auch bei aus identischen Grundelementen bestehendem Halteelement erkennen zu können, ob die Aufhängevorrichtung endmontiert ist, wird - wie erwähnt - zwischen der Innenfläche eines Elementes und den Tragelementenabschnitten das abscherbare Anzeigeelement in Form von zum Beispiel einer Fahne angeordnet. Von dieser werden dann die nach aussen ragenden Abschnitte abgeschert, wenn die Schraubverbindung den erforderlichen Anpressdruck erfahren hat, also wenn das notwendige Drehmoment aufgebracht worden ist.

Um dabei sicherzustellen, dass das Anzeigeelement die Kraftschlüssigkeit bei angezogener Schraubverbindung dann nicht ändert, wenn jenes abschert, verläuft erfindungsgemäss die Vertiefung zwischen den Ausnehmungen, in die das fahnenartige Anzeigeelement eingebracht wird. Ferner können die äusseren Kanten der die Tragelementenabschnitte aufnehmenden Ausnehmungen als Schneidkanten ausgebildet werden, um ein sicheres Abscheren zu ermöglichen. Während dieses Abscherens sollte das das Anzeigeelement aufnehmende Grundelement mit den Tragelementenabschnitten bereis kraft-und formschlüssig verbunden sein. Daher ist die Verbindung zwischen den Vertiefungen und den Ausnehmungen derart ausgebildet, dass die Tragelementenabschnitte mit den innenseitigen Bereichen der Kanten in Berührung gelangen, ohne dass zwischen diesen das Anzeigeelement zu liegen kommt. Die Form der Ausnehmungen und der zwischen diesen vorhandenen Vertiefungen bei zusammengesetzten Elementen hat daher etwa die Form eines Knochens.

Bei den geschilderten als bevorzugt zu bezeichnenden Ausführungsformen der erfindungsgemässen Aufhängevorrichtung sollte das Federelement zu dem angrenzenden plattenförmig ausgebildeten Element konkav ausgebildet sein und - wie erwähnt - eine lineare Kennlinie aufweisen. Ferner kann das Federelement mit dem plattenförmigen Element vorzugsweise in deren Randbereichen in Berührung gelangen.

Um ein Verdrehen des Federelementes zu verhindern, kann es bei U-förmig ausgebildetem Basiselement zwischen dessen Schenkeln angeordnet werden. Alternativ dazu kann das angrenzende plattenförmige Element in Richtung des Federelementes sich erstreckende Vorsprünge aufweisen, die dieses durchsetzen. Bei identisch ausgebildetem Basiselement und plattenförmigem zweiten Element kann das plattenförmige Federelement seitlich sich erstreckende Abschnitte auf weisen, die teilweise das angrenzende Element umgeben, wodurch die Unverdrehbarkeit gewährleistet ist.

In weiterer Ausgestaltung der Erfindung ist die Schraubverbindung eine Schraube, deren Kopf bei U-förmig ausgebildetem Basiselement an dessen Aussenrücken anliegt und zum Anziehen mit der Hand einen entfernbaren Aufsatz aufweist. Dabei kann der Aufsatz ein auf den Kopf aufsteckbares und vorzugsweise teilweise umgreifendes scheibenförmiges Element mit an der Umfangsfläche angeordneter Strukturierung sein. Mit anderen Worten ist dem Schraubenkopf eine Art Rändelmutter aufgesetzt, die den dem Halteelement zugewandten Randbereich des Schraubenkopfes teilweise umgreift. Mit Hilfe dieser beispielsweise aus Kunststoff bestehenden entfernbaren Rändelmutter kann ein leichtes Anziehen der Schraubverbindung per Hand erfolgen. Um nach erfolgter Vormontage unter anderem zu erkennen, dass diese erfolgt ist, sollte das aufsteckbare oder aufspritzbare Element eine Sollbruchstelle haben, um es leichter entfernen, abschlagen zu können. Auch sollte das Element eine Leuchtfarbe aufweisen.

In diesem Zusammenhang sei erwähnt, dass durch bei Umgreifen des Kopfes durch den Aufsatz die formschlüssige Verbindung zwischen Schraubenkopf und aussenseitiger Rückenfläche des U-förmig ausgebildeten Halteelementes nicht beeinflusst wird, da die bekannten DIN-Schrauben in diesem Bereich einen Absatz aufweisen, dessen Höhe nicht von dem umgreifenden Bereich des Elementes überragt wird.

Selbstverständlich kann anstelle der abschlagbaren Rändelmutter auch eine Flügelschraube Verwendung finden, deren Ausgestaltung insbesondere hinsichtlich des Hintergreifens des Schraubenkopfes den zuvor beschriebenen Ausgestaltungen entspricht.

Auch kann die Schraubverbindung eine -Bolzenschraube sein, dessen eine Mutter am Aussenrücken des Basiselementes angrenzt und per Hand oder mit einem Werkzeug anziehbar ist.

Die dem Kopf bzw. der einen Mutter zugeordnete vorzugsweise gleichfalls als Vierkant ausgebildete Mutter kann zwischen den Schenkeln angeordnet werden oder von den Vorsprüngen erfasst werden, die von dem zweiten Element nach aussen abragen und dem Verdrehen des Federelementes entgegenwirken.

Bei aus identischen Teilen bestehendem Halteelement ist entsprechend an einer Aussenfläche der Kopf einer Schraube bzw. eine Mutter einer Bolzenschraube angeordnet, die jeweils eine abschlagbare zum Anziehen der Schraubverbindung mit der Hand bestimmte Rändelmutter oder Flügelmutter aufweisen. An der anderen Aussenfläche ist die Gegenmutter vorgesehen, die durch von der Aussenfläche bzw. dem Federelement abragende Vorsprünge zum Verhindern eines Verdrehens zumindest teilweise umgeben ist.

Weitere Ausgestaltungen der Erfindung ergeben sich aus den Ansprüchen.

Den in der Zeichnung dargestellten Ausführungsformen der Erfindung sind weitere Einzelheiten, Vorteile und Merkmale zu entnehmen.

Es zeigen:
Fig. 1 ein Ausführungsbeispiel einer höhenverstellbaren Aufhängevorrichtung im Aufriss,
Fig. 2 eine Schnittdarstellung entlang der Linie 2-2 in Fig. 1,
Fig. eine Schnittdarstellung entlang der Linie 3-3 in Fig. 1,
Fig. 4 eine der Fig. entsprechende Darstellung, jedoch für eine von Fig. 1 abgewandelte Ausführungsform einer Aufhängevorrichtung,
Fig. und 6 Detaildarstellungen weiterer Ausführungsformen einer Aufhängevorrichtung,
Fig. ein weiteres Ausführungsbeispiel einer Aufhängevorrichtung in Draufsicht,
Fig. 8 eine Seitenansicht der Aufhängevorrichtung nach Fig. 7 und
Fig.9 und 10 hervorzuhebende, die Erfindung besonders deutlich erkennbarmachende alternative Ausführungsformen.

In Fig.1 ist eine höhenverstellbare Aufhängevorrichtung 10 für vorzugsweise Unterdecken oder Teile davon dargestellt. Die Aufhängevorrichtung besteht im Ausführungsbeispiel aus zwei stabförmig ausgebildeten Tragelementen 12 und 14, die die Schenkel 16 und 18 eines U-förmig ausgebildeten Basiselementes 20 eines Halteelementes axial versetzt, jedoch parallel zueinander verlaufend durchsetzen. Um die Stäbe 12 und 14 in dem Halteelement festklemmen zu können, werden jene mittels einer Klemmplatte 22 gegen den Innenrücken 24 gedrückt. Dabei wird eine Schraubverbindung 26 benutzt, die zwischen den stabförmigen Tragelementen 12 und 14 hindurchgeht. Das Festklemmen erfolgt dann durch Anziehen der am Aussenrücken vorhandenen Mutter 32 bei Verwendung einer Bolzenschraube 46 oder eines Kopfs 28 bei Verwendung einer Schraube 30. Unabhängig davon, ob eine Schraube, also mit festem Kopf, oder eine Bolzenschraube mit zwei Muttern zur Krafteinwirkung der Platte 22 in Richtung auf den Rücken 24 des Basiselementes 20 angezogen wird, ist die an die Klemmplatte 22 angrenzende Mutter 36 zwischen den Schenkeln 16 und 18 angeordnet, um beim Anziehen der Schraubverbindung 26 ein Verdrehen jener zu verhindern. Um dabei eine möglichst optimale Kraftübertragung auf die Klemmplatte 22 in Richtung auf den Rücken 24 des Halteelementes 20 zu ermöglichen, sollten die Schenkel Einbuchtungen aufweisen, die zur Aufnahme von zwei diametral zueinander angeordneten Kanten der Mutter bestimmt sind. Ist zum Beispiel die Mutter ein Vierkant, so würden die Diagonalen entlang der in Fig.1 dargestellten Linien 2 und 3 verlaufen.

Um ein Verschieben der stabförmigen Tragelemente 12 und 14 gegenüber dem Halteelement 20 von Hand zu ermöglichen, ohne dass man Gefahr läuft, dass die Tragelemente aus dem Halteelement ungewollt herausgleiten, selbst dann, wenn an dem zum Boden hin gerichteten Tragelement 14 bereits ein Teil einer Unterdecke befestigt ist, wird zwischen der Mutter 36 und der Platte 22 ein als Spannfeder 40 ausgebildetes Federelement angeordnet, dessen Kennlinie vorzugsweise linear verläuft. Dieses Federelement 40 stellt sicher, dass die bzw. der im Rückenbereich des Halteelementes angeordnete Mutter 32 oder Kopf 28 mit der Hand angezogen werden kann, wobei das Federelement 40 bereits eine Kraft zum Festklemmen der stabförmigen Tragelemente 12 und 14 in Richtung auf den Rücken 34 derart ausübt, dass zumindest in dem Umfang eine Kraftbeaufschlagung erfolgt, die ein ungewünschtes Verschieben bzw. -gleiten der Tragelemente 12 und 14 durch die Öffnungen der Schenkel 16 und 18 unterbindet. Dabei ist jedoch bei Handanziehen der Schraubverbindung die von dem Federelement 40 hervorgerufene Kraft nicht so gross, dass ein kontrolliertes Verschieben der Tragelemente 12 und 14 relativ zu dem Halteelement 20 nicht mehr möglich wäre. Durch diese Zuordnung der einzelnen Elemente und deren Wirkungsweise ist ein einfaches Vorjustieren der Tragelemente 12 und 14 möglich, um den gewünschten Abstand der Enden der Tragelemente zueinander einstellen zu können, so dass die an dem bodenseitigen Haken 14 angeordneten Elemente die gewünschte Ausrichtung erfahren.

Um das Anziehen der Schraube 32 bzw. des Kopfes 28 von Hand zu ermöglichen, kann, wie die Ausführungsbeispiele nach den Fig. 2 und 3 verdeutlichen, eine Rändelmutter 42 oder zum Beispiel ein Flügel 44 oder ein ähnlich wirkendes Element an dem am Aussenrücken des Halteelementes 20 vorhandenen Kopf 28 bzw. Mutter 32 angeordnet sein. Sodann kann nach dem Vorjustieren, wenn also die Decke endgültig installiert werden soll, die Mutter 32 bzw. der Kopf 28 mit Hilfe eines Werkzeuges derart angezogen werden, dass eine Verschiebung der Tragelemente in bezug auf das Halteelement nicht mehr möglich ist, so dass eine sichere Befestigung der von den Tragelementen 12 und 14 aufzunehmenden Dekkenelementen gewährleistet ist.

Um jedoch erkennen zu können, dass die Schraubverbindung mit der erforderlichen Vorspannkraft belastet ist, dass also mittels des Werkzeuges das ein hinreichendes Festschrauben gewährleistende erforderliche Drehmoment eingesetzt wurde, ist zwischen den Tragelementen 12 und 14 und der angrenzenden Klemmplatte 22 ein blattförmiges oder fahnenähnlich seitlich aus dem Halteelement herausragendes Anzeigeelement 50 angeordnet, das durch das Zusammenwirken von Klemmplatte 22 und Tragelementen 12 und 14 teilweise abgeschert wird, so dass der oder die entsprechenden Abschnitte herunterfallen. Mit anderen Worten wird bei einer Endkontrolle unmittelbar sichtbar, ob die Aufhängevorrichtung im endmontierten Zustand vorliegt oder nicht. Sollte nämlich das blattförmige vorzugsweise eine Leuchtfarbe aufweisende Anzeigeelement 50 noch an dem Halteelement vorhanden sein, so wird für den Kontrolleur unmittelbar erkennbar, dass die Schraubverbindung noch nicht endgültig angezogen worden ist.

Um ein sicheres Abscheren, Abspringen des blattförmigen Elementes 50, das zum Beispiel aus Kunststoff bestehen kann, zu gewährleisten, dass also ein Abscheren, Wegspringen genau dann erfolgt, wenn die erforderliche Vorspannkraft aufgebracht ist, können die den Tragelementen 12 und 14 zugewandten Bereiche der Klemmplatte 22 Vorsprünge oder Ausnehmungen aufweisen. Entsprechende Ausgestaltungen sind den Fig. und 6 zu entnehmen. So ist nach Fig. 5 die Klemmplatte 52 mit im Bereich derTragelemente 12 und 14 angeordneten Vorsprüngen 54 und 56 versehen. Wird nun die Schraubverbindung angezogen, also die Klemmplatte 52 in Richtung der Tragelemente 12 und 14 bewegt, so erfolgt dadurch ein Abscheren des Anzeigeelementes 50, so dass die seitlichen über das Halteelement 20 hinausragenden Abschnitte herabfallen. Nach Fig.6 weist die Klemmplatte 58 scharfkantige Vorsprünge 60 im Bereich der Tragelemente 12 und 14 auf. Wird nun die Platte 58 in Richtung der Tragelemente 12 und 14 bewegt, so dringen die Vorsprünge 60 in die Tragelemente ein, so dass sich eine kraft- und formschlüssige Verbindung ergeben kann. Durch das Eindringen der Vorsprünge 60 in die Tragelemente 12 und 14 erfolgen Einkerbungen, die eine zusätzliche Sicherung gegen ein ungewolltes Verschieben der Tragelemente bietet. Die Vorsprünge 60 der Platte 58 sind in bezug auf die Tragelemente 12 und 14 dabei derart angeordnet, dass die Einkerbungen in Faserrichtung der Tragelemente erfolgt, so dass die Zugfestigkeit nicht beeinträchtigt wird.

Vorzugsweise sollten die Vorsprünge 60, deren Kanten parallel zur Längsrichtung der Tragelemente 12 und 14 verlaufen, zu diesen einen Neigungswinkel aufweisen, damit im Moment des Wegscherens des Elementes 50 bereits weitgehend eine formschlüssige Verbindung zwischen der Platte 58, die wie die Tragelemente 12 und 14 aus einem Metall bestehen, erfolgt ist, so dass durch das Wegspringen des Elementes 50 bzw. deren äusseren Abschnitte keine abweichende Druckbeaufschlagung wegen einer möglichen Abstandsveränderung zwischen den aneinandergrenzenden Flächen von Tragelementen und Platte 58 vorliegt.

In Fig. 4 ist ein weiteres Ausführungsbeispiel dargestellt, wie die Tragelemente 12, 14 in dem U-förmig ausgebildeten Basiselement 20 mit Hilfe einer Schraubverbindung 48 von einer Klemmplatte 62 gegen den Innenrücken des Basiselementes 20 gedrückt werden, um zusätzlich kontrollieren zu können, ob die Schraubverbindung 48 bereits endgültig mit der Hand angezogen ist, dass also das Vorjustieren beendet ist oder nicht. Selbstverständlich soll auch die Möglichkeit für eine Endkontrolle gegeben sein. Dies erfolgt gleichfalls wieder durch das blattförmige Element 50, welches zwischen den Tragelementen 12 und 14 und der angrenzenden Klemmplatte 62 angeordnet ist. Dabei wird das Abscheren der äusseren Abschnitte des Elementes 50 dadurch hervorgerufen, dass den Tragelementen 12 und 14 in der Klemmplatte 62 zugeordnete konkav ausgebildete Ausnehmungen 64 zugeordnet sind, deren Krümmungsradius kleiner als der Radius der Tragelemente 12 und 14 ist. Demzufolge bilden die Randbereiche der konkaven Ausnehmungen 64 Schneidkanten, die das Abscheren bewirken. Auch in diesem Fall sollten die Schneidkanten 64 zu den Achsen der Tragelemente 12 und 14 einen Winkel aus den zuvor geschilderten Gründen aufweisen.

Wie nach dem Ausführungsbeispiel der Fig. 2 weist die am Aussenrücken angeordnete Mutter 66 einen Aufsatz 68 auf, der jedoch lösbar angeordnet ist. Dabei kann es sich um eine aufgespritzte Überwurfmutter mit an der Umfangsfläche vorhandenen Strukturierungen in Form von zum Beispiel einer Rändelmutter handeln. Diese erleichtert das Anziehen per Hand. Gleichzeitig sollte sie eine Leuchtfarbe aufweisen, um zu erkennen, dass das Justieren von Hand noch zu erfolgen hat. Sobald die Vormontage beendet ist, kann die vorzugsweise aus Kunststoff bestehende Überwurfmutter 68 abgeschlagen werden. Zu diesem Zweck weist die aufsteckbare Rändelmutter 68 vorzugsweise eine Sollbruchstelle 70 auf. Vorzugsweise ist das lösbar angeordnete Elemente 68 in bezug auf den Schraubenkopf 66 derart angeordnet, dass jene diesen umfasst. Dabei erfolgt das Umgreifen des Kopfes, also des dem Rücken des Halteelementes 20 zugewandten Randbereich des Kopfes 66 derart, dass die beiden üblichen Schrauben vorhandenen im Kopfbereich vorhandenen Stufen nicht überschritten wird, dass also beim Anziehen des Schraubenkopfes 66 mittels des aufgespritzten Kopfes 68 die formschlüssige Verbindung zwischen dem Kopf 66 und dem Aussenrücken des Halteelementes 20 nach Entfernen des Elementes 68 nicht verändert wird. Dabei ist dieses aufgespritzte Element 68 gleichzeitig als Markierungselement gedacht, da es nach dem Wegschlagen dem Monteur anzeigt, dass die Endmontage erfolgen kann.

Die erfindungsgemässe Aufhängevorrichtung 10 liefert demzufolge zum einen die Möglichkeit, ein Vorjustieren vorzunehmen, ohne dass man Gefahr läuft, dass die Tragelemente 12 und 14 ungewollt aus dem Halteelement 20 herausgleiten, ohne ein Gegeneinanderverschieben von Hand zu unterbinden, und zum anderen die Möglichkeit für Kontrollen, ob die Aufhängevorrichtung vor- bzw. endmontiert ist oder nicht.

Den Fig. und 8 ist in einer besonders deutlichen Darstellung, die für einen Durchschnittsfachmann die technischen Einzelheiten hinreichend verdeutlicht, eine weitere erfinderische Ausführungsform einer höhenverstellbaren Aufhängevorrichtung 74 zu entnehmen, die sich im wesentlichen von der der Fig.1 bis 6 darin unterscheidet, dass das Halteelement bestehend aus U-förmigem Basiselement und zwischen den Schenkeln angeordnetem plattenförmigen Element durch zwei identisch aufgebaute, einander zugewandte Ausnehmungen 76 und 78 bzw. 80 und 82 aufweisende Grundelemente 84 und 86 ersetzt wird. Dabei sind die Grundelemente von den Ausnehmungen abgesehen in etwa quaderförmig ausgebildet. Diese sind bereits jeweils in einer Grundfläche 88 bzw. 90 eingelassen und nehmen Abschnitte von Tragelementen 92 bzw. 94 auf.

Die Grundelemente 84 und 86 werden von einer Schraubverbindung 96 in Form einer Schraube zwischen den Tragelementen 92 und 94 durchdrungen. Dabie liegt der Kopf 98 der Schraube 96 an einer äusseren Grundfläche eines Grundelementes - im Ausführungsbeispiel an der äusseren Fläche 100 des Grundelementes 84 - an, wohingegen auf der anderen Aussenfläche 102 des Grundelementes 86 die Mutter 104 angeordnet ist. Zwischen der Mutter 104 und der äusseren Grundfläche 102 des Basiselementes 86 ist ein Federelement 106 angeordnet, um eine Vorspannung zu bewirken, die sicherstellt, dass bei mit Hand angezogener Schraube 96 Abschnitte der Tragelemente 92 und 94 zwischen den Grundelementen 84 und 86 derart festgeklemmt werden, dass ein ungewolltes Verrücken nicht erfolgt, wohingegen ein kontrolliertes Verschieben noch möglich ist.

Wie insbesondere die Fig. verdeutlicht, dienen die Grundelemente 84 und 86 mit ihren Ausnehmungen 76, 78, 80 und 82 als Führungsteile für die Tragelemente 92 und 94, erfüllen demzufolge die Funktion, die die Aufhängevorrichtung nach den Fig. 1 bis 6 von dem U-förmigen Basiselement und dem plattenförmigen Element erfüllt werden.

Zu dem Federelement 106, welches vorzugsweise eine lineare Federkennlinie aufweist, blattförmig ausgebildet und in Richtung zu der Aussenfläche 102 des Grundelementes 86 konkav gewölbt ist, ist zu bemerken, dass es seitlich umgebogene Abschnitte 108 und 110 aufweist, die das Grundelement 86 mit den jeweiligen Seitenflächen umfasst, so dass ein Verdrehen relativ zu dem Grundelement 86 nicht möglich ist.

Das Federelement 106 weist demzufolge vier seitliche Vorsprünge auf, von denen jeweils zwei an gegenüberliegenden Seitenflächen des Grundelementes 86 zum Anliegen gelangen.

Des weiteren sind aus dem blattförmigen Federelement 106 von der äusseren Grundfläche 102 weggebogene Zungen 112 und 114 vorgesehen, deren lichter Abstand derart gewählt ist, dass die Mutter 104 der Schraube 96 aufgenommen wird. Wird demzufolge die Schraubverbindung über den Kopf 98 angezogen, so ist ein Verdrehen der Mutter 104 nicht mehr möglich.

Um ein Vorjustieren der Aufhängevorrichtung 74 durch Anziehen der Schraube 96 mit einer Hand zu erleichtern, weist der Kopf 98 einen Aufsatz 116 auf, der lösbar angeordnet ist. Dieser Aufsatz 116 kann zum Beispiel eine aufgespritzte Überwurfmutter mit an der Umfangsfläche vorhandener Strukturierung in Form von zum Beispiel einer Rändelmutter sein. Dabei sollte der Kopf 98 derart umgeben sein, dass auch ein Teil der der äusseren Grundfläche 100 des Grundelementes 84 zugewandte Bereich umfasst wird, ohne dass die Formschlüssigkeit zwischen den erwähnten Elementen - also Kopf 98 und Fläche 100 - aufgehoben wird. Ein solches Umfassen ist möglich, da die bekannten nach den DIN-Normen gefertigten Schrauben an der unteren Fläche des Kopfes 98 einen Vorsprung aufweisen.

Wird nun die Schraube durch Drehen des Aufsatzes 116 mit der Hand angezogen, so wirkt das Federelement 106 derart, dass nur noch ein kontrolliertes Verschieben der Tragelemente relativ zu den Grundelementen 86 bzw. 84 selbst bei bereits angehängter Unterdecke bzw. Teile davon erfolgen kann. Nachdem die Vormontage durchgeführt worden ist, kann der Aufsatz 116 abgeschlagen werden. Um dies zu erleichtern, ist eine Sollbruchstelle 118 vorgesehen. Demzufolge erkennt ein Monteur leicht, ob die Unterdecke vormontiert ist, also justiert ist oder nicht. Um danach die Endmontage vornehmen zu können, also die Schraube 96 die einer sicheren Befestigung der Unterdecken genügende Vorspannkraft zu geben, kann der Kopf 98 mit einem nicht dargestellten Werkzeug in Eingriff gelangen, um das erforderliche Drehmoment aufbringen zu können.

Um feststellen zu können, ob die erforderliche Vorspannkraft vorliegt und um gleichzeitig schnell überprüfen zu können, ob die Aufhängevorrichtung mit den daranhängenden Unterdekken bzw. Teilen davon endmontiert sind, ist zwischen den Tragelementen 92 und 94 und einem angrenzenden Grundelement - im Ausführungsbeispiel dem Grundelement 86 - ein vorzugsweise fahnenartiges Anzeigeelement 120 angeordnet, welches seitlich über die Grundelemente 84 und 86 erkennbar herausschaut und vorzugsweise eine Signalfarbe aufweist. Dabei ist das Anzeigeelement 120 derart zwischen den Tragelementen 92 und 94 und dem Grundelement 86 angeordnet, dass die äusseren Abschnitte dann abscheren, wenn die Schraube 96 hinreichend angezogen worden ist. Um ein solches Abscheren zu erleichtern, weisen die Ausnehmungen 78 und 82 aussenseitig eine Schneidkante 122 bzw. 124 auf, die in Längsrichtung der Tragelemente 92 und 94 verlaufen, so dass die beim Abscheren auftretenden Einkerbungen die Zugfestigkeit der Tragelemente 92 und 94 nicht beeinträchtigen. Um jedoch sicherzustellen, dass durch das Anziehen der Schraube eine Änderung des Kraft- bzw. Formschlusses zwischen den Tragelementen 92 und 94 und den angrenzenden Grundelementen 86 bzw. 84 auch dann nicht erfolgt, wenn das fahnenartige Anzeigeelement 120 angeordnet ist, ist zwischen den Ausnehmungen eine kanalartige Vertiefung 126 bzw. 128 angeordnet, entlang der das Element 120 geführt wird. Dabei geht der Kanal 126 bzw. 128 in die zugehörigen Ausnehmungen 76, 80 bzw. 78, 82 derart über, dass die Tragelemente 92 und 94 stets mit Abschnitten der inneren Kanten der Ausnehmungen in Verbindung steht, ohne dass das Anzeigeelement 120 zwischen diesen verlaufen muss. Durch die kanalartigen Vertiefungen 126 und 128 und das Übergehen in die Ausnehmungen 76, 80 bzw. 78, 82 weisen diese Abschnitte bei aufeinanderliegenden Grundelementen 84 und 86 in etwa eine Knochenform auf, wie die Fig. 7 anschaulich verdeutlicht.

In weiterer Ausgestaltung des Ausführungsbeispiels der Fig. 7 und 8 können die die Tragelemente 92 und 94 aufnehmenden Ausnehmungen im endmontierten Zustand zu diesen kraft- und formschlüssig angeordnet sein. Dadurch ist eine besonders sichere Befestigung möglich.

Den Fig. und 10 sind besonders bevorzugte Ausführungsformen der erfindungsgemässen Lehre zu entnehmen, wobei sich allein aufgrund der perspektivischen und auseinandergezogenen Darstellung die wesentlichen Merkmale klar ergeben, ohne dass es einer ausführlichen Beschreibung bedürfte.

In Fig. 9 umfasst ein Halteelement ein U-förmiges Basiselement 130, parallel zu dessen Schenkeln 132 und 134 Abschnitte von stabförmigen Tragelementen 136 und 138 verlaufen. Zur besseren Führung der Tragelementenabschnitte weist die Grundfläche 140 des Basiselementes 130 längslaufende Einkerbungen 142 und 144 auf. Diese können selbstverständlich auch durch mehrere im Abstand zueinander angeordnete Vorsprünge ersetzt werden, um die Tragelementenabschnitte zwischen Innenwandung der Schenkel 132 und 134 und den entsprechenden nicht dargestellten Vorsprüngen geführt anzuordnen. Ferner weist die Grundfläche 140 entlang der Tragelementenabschnitte verlaufende Aussparungen 146 und 148 auf, in Richtung derer und in diese hinein die Tragelementenabschnitte verformbar sind.

Dem Basiselement 130 ist ein plattenförmiges zweites Element 150 zugeordnet. Dabei weist das Element 150 eine Breite auf, die nur geringfügig kleiner als der lichte Abstand zwischen den Innenwandungen der Schenkel 132 und 134 ist. Die Länge des Elementes 150 ist dagegen grösser als die des Basiselementes 130. Ferner weist das Element 150 in seinen ausserhalb des Basiselementes 130 liegenden Stirnbereichen sich in Richtung der Grundfläche 140 erstreckende Vorsprünge 152 bzw. 154 auf, die im Ausführungsbeispiel nach Fig.9 durch abgewinkelte Kanten ersetzt sind.

Sowohl die Grundfläche 140 des Basiselementes 130 als auch das plattenförmige Element 150 weist mittig eine kreisförmige Ausnehmung 156 bzw. 158 auf, die von einer Schraubverbindung in Form einer Schraube 160 durchsetzt werden. Dabei läuft die Schraube 160 erkennbar zwischen den innerhalb des Basiselementes 130 verlaufenden Abschnitten der Tragelemente 136 und 138 hindurch. An der Aussenfläche des Elementes 150 schliesst sich ein Federelement 162 an, welches in Richtung des Elementes 150 gewölbt ausgebildet ist und vorzugsweise eine lineare Federkennlinie zeigt. Auch das Federelement 162 weist eine zentrische Öffnung 164 auf, das von dem Gewinde der Schraube 160 durchsetzt wird, um schliesslich eine Mutter 166 aufnehmen zu können.

Bei zusammengesetztem Halteelement befinden sich demzufolge das Element 150 innerhalb der Schenkel 132 und 134 des Basiselementes 130, das Federelement 162 liegt an der der Grundfläche 140 des Basiselementes 130 abgewandten Fläche des zweiten Elementes 150 an und wird durch Anziehen der Schraube 160 gespannt, um auf diese Weise eine Kraft auf das Element 150 in Richtung der Grundfläche 140 hervorzurufen, wodurch wiederum die Tragelementenabschnitte festgeklemmt werden. Um bei diesem Anziehen der Schraube 160 durch Drehen des Kopfes 168 sicherzustellen, dass sich die Mutter 166 nicht mitdreht, wird es von zwei von dem plattenförmigen Element 150 sich nach aussen erstreckenden Vorsprüngen 170 und 172 in Form von zum Beispiel herausgebrochenen Nasen umfasst. Dabei durchsetzen die Vorsprünge 170 und 172 das Federelement 162 durch entsprechend ausgebildete Ausnehmungen 174 und 176, die sich an der zentrischen Bohrung 164, durch die die Schraube 160 verläuft, anschliessen können.

Um ein Vormontieren von abzuhängenden Installationen mit der erfindungsgemässen Aufhängevorrichtung vorzunehmen, muss die Schraube 160 angezogen werden, damit-wie erwähnt - von der Feder 162 in einem Umfang eine Kraft erzeugt wird, die zwar ein Festklemmen der Tragelementenabschnitte zwischen Basiselement 130 und plattenförmigem Element 150 sicherstellt, um ein ungewolltes Verrutschen auszuschliessen, ohne jedoch einen so hohen Anpressdruck zu erzeugen, dass ein Verschieben von Hand ausgeschlossen ist. Um das von Hand Anziehen zu erleichtern, wird der Kopf 168 der Schraube 160 von einem vorzugsweise aufgespritzten Aufsatz 178 in Form einer Flügelmutter umgeben. Die Flügelmutter, die zum Beispiel auch durch eine Rändelmutter ersetzt werden kann, umgreift den Kopf 168 teilweise in dem dem Basiselement 130 zugewandten Bereich, ohne dass dadurch die formschlüssige Verbindung zwischen Schraubenkopf und aussenseitiger Rückenfläche des U-förmig ausgebildeten Basiselementes 130 beeinflusst wird, da die bekannten DIN-Schrauben diesen Bereich, also im Übergang zwischen Kopf 168 und Schaft bzw. Gewinde einen Absatz aufweisen, dessen Höhe von dem umgreifenden Bereich 176 des Aufsatzes 178 nicht überragt wird.

Nach erfolgter Endmontage kann der Aufsatz 178 bzw. die Flügelmutter mittels eines Werkzeuges wie zum Beispiel eines Schraubenschlüssels weggeschlagen werden. Um dies zu erleichtern kann der Aufsatz 178 eine Sollbruchstelle aufweisen.

Während der Vormontage erfahren die im Bereich der Ausnehmungen 146 und 148 verlaufenden Abschnitte der Tragelemente 136, 138 eine plastische Verformung in Richtung der Ausnehmungen hin. Dies erfolgt dadurch, dass das plattenförmige Element 150 in den Ausnehmungen 146, 148 entsprechenden Bereiche seiner Innenfläche Vorsprünge 180 und 182 aufweist, die beim Anziehen der Schraube 160 eine Verformung der Tragelementenabschnitte in die Ausnehmungen 146,148 hinein bewirken. Diese Verformung dürfte jedoch bei dem von Hand erfolgenden Anziehen der Schraube 160 elastisch sein, so dass beim Lösen der Schraube 160 die ursprüngliche Form wieder eingenommen wird. Erfolgt dagegen ein Anziehen der Schrauben 160 mittels eines Werkzeuges, so sollte der dadurch hervorgerufene Anpressdruck so gross sein, dass eine plastische Verformung gegeben ist. Das heisst, dass durch die Bewegung der Platte 150 in Richtung auf die Grundfläche 140 des Basiselementes 130 die Vorsprünge 180 und 182 in einem Umfang die Tragelementenabschnitte in die Ausnehmung 146, 148 hereindrücken, dass eine irreversible Verformung gegeben ist. Diese Verformung ist bei endmontierter Aufhängung jedoch von Vorteil, da eine Relativbewegung zwischen den Tragelementen 136 und 138 und dem Aufnahmeelement ausgeschlossen wird.

Durch das Verformen der Tragelemente 136 und 138 im Bereich der Ausnehmungen 146 und 148 dürfte jedoch die ober- und unterhalb des Basiselementes 130 verlaufenden Tragelementenabschnitte nicht mehr parallel verlaufen, sondern würden einen Winkel zueinander beschreiben, der von dem Umfang der plastischen Verformung abhängig ist. Je grösser diese ist, um so kleiner wird der von den ausserhalb des Basiselementes liegenden Tragelementenabschnitte eingeschlossene stumpfe Winkel.

Durch eine entsprechende nach aussen erkennbare Verformung würde jedoch eine unerwünschte Verkürzung der Tragelemente erfolgen. Ferner würde der mit der Tragdecke verbundene Punkt und der mit dem abzuhängenden Teil verbundene Punkt nicht mehr lotrecht zueinander angeordnet sein. Um dies auszuschliessen, ist erfindungsgemäss das plattenförmige Element 150 in seiner Längserstreckung grösser als das Basiselement 130 ausgebildet und weist-wie bereits erwähnt - in seinen Endbereichen die im Ausführungsbeispiel dargestellten umgebogenen Kanten 152 und 154 auf, die als Rückstellelemente wirken, also die ausserhalb des Basiselementes 130 verlaufenden Abschnitte der Tragelemente 136 und 138 wieder zurückbiegen, damit sie erneut lotrecht oder nahezu lotrecht zueinanderverlaufen.

Um erkennen zu können, wann der nötige Anpressdruck zwischen Basiselement 130 und Element 150 vorliegt, damit eine sichere Befestigung der Tragelemente 136 und 138 gewährleistet ist, kann vorzugsweise senkrecht zur Tragelementenerstreckung ein Anzeigeelement in Form einer Fahne 184 verlaufen. Die Fahne 184 ist dabei vorzugsweise zwischen der den Tragelementen 136, 138 zugewandten Fläche des Elementes 150 und den Tragelementen 136, 138 angeordnet. Die freien Enden der Fahne 184 ragen dann erkennbar über die Schenkel 132, 134 des Basiselementes 130 hervor, wenn die Endmontage nicht vorgenommen worden ist.

Um bei erfolgter Endmontage ein Abscheren der äusseren Enden der Fahne 184 herbeizuführen, weisen die Schenkel 132, 134 einander zugeordnete Ausnehmungen 186 und 188 auf, die von der Fahne 184 durchlaufen werden. Die Höhe der von der Grundfläche 140 bis zur parallel oder nahezu parallel zu dieser verlaufenden Kante 190 bzw. 192 der Ausnehmungen 186, 188 entspricht in etwa den Durchmessern der eingelegten Tragelemente 136 und 138 und ist so gewählt, dass das Element 150 die Kanten 190 und 192 dann überfährt, wenn der für die Endmontage erforderliche Anpressdruck und somit die angesprochene plastische Verformung der Tragelementenabschnitte erzielt ist. Die Kanten 190 und 192 wirken demzufolge durch das Zusammenwirken mit dem plattenförmigen Element 150 als Abscherkanten.

Sind nach dem Ausführungsbeispiel der Fig.9 9 die Tragelemente 136 und 138 axial gegeneinander verschiebbar, so sind nach Fig. 10 die gleichfalls von einem U-förmig ausgebildeten Basiselement 200 aufgenommenen Tragelementenabschnitte 196 und 198 Teil eines einzigen Tragelementes, also nur gleichsinnig in bezug auf das Basiselement 200 verschiebbar. Das die Abschnitte 196 und 198 aufweisende Tragelement wird ausserdem tragdeckenseitig befestigt.

Der Aufbau des Basiselementes 200 nach Fig. 10 entspricht in etwa dem der Fig. 9, weist also in seiner Grundfläche 202 eingelassene Ausnehmungen 204 und 206 auf, die sich entlang der Tragelementenabschnitte 196 und 198 erstrekken. Die Aufgabe der Ausnehmungen 204 und 206 entspricht der der Fig. 9, so dass insoweit auf die diesbezüglichen Ausführungen verwiesen wird. Demzufolge muss das in das Basiselement 200 einbringbare plattenförmige Element 208 den Ausnehmungen 204 und 206 zuzuordnende Vorsprünge 210 bzw. 212 aufweisen, um die erforderliche plastische Verformung bei im endmontierten Zustand befindlicher Halterung hervorzurufen.

An der Aussenfläche des Elementes 208 liegt gleichfalls ein in Richtung auf diese konkav ausgebildetes Federelement 214, welches eine Kraft in Richtung auf die Grundfläche 202 des Basiselementes 200 hervorruft, um bei einer Vormontage ein Festklemmen der Tragelemente 196 und 198 in dem Umfang zu bewerkstelligen, dass ein unkontrolliertes Verrutschen nicht, ein gezieltes Verschieben jedoch möglich ist. Um diese Vorspannung kontinuierlich einstellen zu können, wird das Basiselement 200, die Platte 208 und das Federelement 214 gleichfalls von einer Schraube durchdrungen, die in ihrem Aufbau, Halterung und Wirkungsweise der der Fig.9 entspricht. Auch sei erwähnt, dass ein Wiederausrichten der ausserhalb des Basiselementes 200 sich erstrekkenden Abschnitte des Tragelementes nach erfolgter plastischer Verformung der Abschnitte 196 und 198 im Bereich der Ausnehmung 204 und 206 durch sich in Richtung auf die Grundfläche 202 sich erstreckende, jedoch ausserhalb von dieser liegende Vorsprünge der Platte 208 erfolgt.

Überragt die Platte 208 das Basiselement 200 in Richtung des Befestigungspunktes des die Abschnitte 196 und 198 aufweisenden Tragelementes, so stimmen die Stirnenden der gegenüberliegenden Enden überein, da diese ein weiteres Aufnahmeelement 216 in Form von vorzugsweise einer Schraube und eines Bolzens aufnehmen soll, die mit zum Beispiel einer Unterdecke oder Teilen davon verbunden werden. Damit die Schraube oder der Bolzen 216 von dem tragdekkenseitig gesehenen Befestigungspunkt abgewandten Bereich aufgenommen werden kann, sind die Randbereiche 218 und 220 bogenförmig erweitert, um bei zusammengesetzter Aufnahmevorrichtung, also bei nahezu aufeinanderliegender Grundfläche 202 und Platte 200 eine hohlzylinderförmige Ausnehmung zu bilden, durch die widerstandsfrei das Aufnahmeelement also das Gewinde bzw. der Schaft der Schraube 216 aufnehmbar ist.

An die gewölbten Randabschnitte 218 und 220 schliessen sich jeweils fluchtend oder nahezu fluchtend zueinander angeordnete Ausnehmungen 222 bzw. 224 an, in die ein Schraubenkopf 226 bzw. eine Mutter eines Schraubenbolzens einbringbar ist. Dabei ist die seitliche Erstreckung der Ausnehmungen 222 bzw. 224 so gewählt, dass sie in etwa dem Durchmesser des Schrauberikopfes 226 bzw. der Mutter entspricht, so dass diese nicht gedreht werden kann.

Die weiteren in der Fig. 10 dargestellten Elemente stimmen mit denen der Fig. 9 in ihrer Funktionsweise und im Aufbau im wesentlichen überein, so dass es weiterer Erläuterungen nicht bedarf. Ergänzend sei jedoch darauf hingewiesen, dass im Gegensatz zum Ausführungsbeispiel der Fig. 9 die Schenkel des Basiselementes 200 mehr als eine Ausnehmung 228 und 230 aufweisen, deren Tiefe unterschiedlich gewählt ist. Dies hat den Vorteil, dass ein und dasselbe Basiselement für Tragelemente unterschiedlicher Durchmesser benutzt werden kann, ohne dass darauf verzichtet werden muss, dass eine Endmontage durch das Abscheren von eingebrachten Fahnen 232 angezeigt wird.

Die Fahne 232 muss demzufolge in die Ausnehmung 230 eingelegt werden, wenn das Tragelement einen grossen Durchmesser aufweist. Ist dieser dagegen gering, so ist die Ausnehmung 228 zu benutzen. Selbstverständlich muss auch in diesem Fall die Tiefe der jeweiligen Ausnehmung auf die Tragelementestärke und dessen plastische Verformung bei erreichtem erforderlichen Anpressdruck abgestimmt werden.

Durch die erfindungsgemässen Lehren werden demzufolge erstmals höhenverstellbare Aufhängevorrichtungen zur Verfügung gestellt, die
a) nur aus wenigen herstellungstechnisch einfachen Teilen bestehen,
b) eine einfache Vormontage per Hand ermöglichen, ohne dass man Gefahr läuft, dass ein unkontrolliertes Verschieben der Tragelemente relativ zu den Halteelementen erfolgt,
c) eine Prüfung ermöglicht, ob eine Vormontage durchgeführt ist,
d) zuverlässig überprüfbar ist, ob die Endmontage erfolgt ist.

## Patentansprüche

1. Höhenverstellbare Aufhängevorrichtung (10, 74), vorzugsweise für Unterdecken oder Teile davon, mit axial verschiebbaren, feststellbaren parallel verlaufenden, vorzugsweise stabförmigen Tragelementen (12, 14, 92, 94, 136, 138, 196, 198) und einem diese aufnehmenden, eine Schraubverbindung (26, 28, 30, 36, 46, 48, 160, 166, 168) aufweisenden Halteelement, welches ein Basiselement (20, 130, 200; 86 bzw. 84) und ein plattenförmiges zweites Element (22, 52, 58, 62, 150, 208; 84 bzw. 86) umfasst, zwischen denen Abschnitte der Tragelemente einbringbar sind, wobei das Basiselement und das plattenförmige zweite Element zwischen den Tragelementenabschnitten von der Schraubverbindung durchsetzt sind, dadurch gekennzeichnet, dass das plattenförmige zweite Element (22, 52, 58, 62, 150, 208; 84 bzw. 86) mittels eines als Spannfeder ausgebildeten von der per Hand oder mit einem Werkzeug anziehbaren Schraubverbindung (26, 28, 30, 36, 46, 48, 160, 166, 168) gleichfalls durchsetzten Federelementes (40, 106, 162, 214) zum Festklemmen der Abschnitte der Tragelemente (12,14, 92, 94, 136, 138, 196, 198) gegen das Basiselement (20, 130, 200) drückbar ist, wobei das Federelement ein ungewolltes Verrücken der Tragelemente verhindert, jedoch ein Nachjustieren dieser ermöglicht.

2. Aufhängevorrichtung nach Anspruch 1, dadurch gekennzeichnet, dass das Basiselement (20, 130, 200; 86 bzw. 84) U-förmig ausgebildet ist, zwischen dessen Schenkel (16, 18, 132, 134) das zweite Element (22, 52, 58, 62, 150, 208; 84 bzw. 86) verschiebbar angeordnet ist, und dass die Tragelementenabschnitte parallel zu den Schenkeln vorzugsweise geführt verlaufen oder die Schenkel durchsetzen.

3. Aufhängevorrichtung nach Anspruch 1 und/ oder Anspruch 2, dadurch gekennzeichnet, dass das Basiselement (130, 200) entlang der Abschnitte derTragelemente (136,138,196,198) verlaufende Aussparungen (146, 148, 204, 206) und das zweite Element (150, 208) mit in Richtung der Ausnehmungen sich erstreckende zum Verformen der Tragelementenabschnitte dienende erste Vorsprünge (180, 182, 210, 212) aufweisen, wobei vorzugsweise das zweite Element in Tragelementenlängsrichtung das Basiselement an beiden Seiten überragt und mit in diesen Bereichen mit den Tragelementen (136, 138, 196, 198) in Wechselwirkung tretenden zweiten Vorsprüngen (152,154) versehen ist.

4. Aufhängevorrichtung nach Anspruch 1 und/ oder Anspruch 2, dadurch gekennzeichnet, dass die dem Befestigungsort der Aufhängevorrichtung abgewandten Stirnbereiche des Basiselementes (130, 200) und des zweiten Elementes (150, 208) zur Bildung einer bei zusammengesetzten Elementen hohlzylinderförmigen einen weiteren vorzugsweise einen Schaft oder ein Gewinde (216) einer Schraube darstellenden Tragelementenabschnitt aufnehmenden Aussparung (218, 220) verformt sind, an die sich jeweils in dem Basiselement und dem zweiten Element zueinander fluchtend oder nahezu fluchtend eine Ausnehmung (222, 224) zur vorzugsweise unverdrehbaren Aufnahme eines festen oder lösbaren Kopfes (226) des zweiten Tragelementes anschliesst.

5. Aufhängevorrichtung nach Anspruch 1 und/ oder Anspruch 2, dadurch gekennzeichnet, dass zumindest ein sich über Seitenränder des Basiselementes (130, 200) erstreckendes Anzeigeelement (184, 232) angeordnet ist, welches in Abhängigkeit von der von der Schraubverbindung (160, 168, 166) hervorgerufenen Druckbeaufschlagung abscherbar ist, vorzugsweise indem jeder Schenkel (132, 134) des Basiselementes zumindest jeweils eine einander zugeordnete zur Aufnahme des Anzeigeelementes bestimmte Ausnehmung aufweist, die jeweils eine parallel oder nahezu parallel zur Tragelementenlängsachse verlaufende Kante (190, 192) aufweist, zu der das zweite Element (150, 208) das Anzeigeelement abscherend senkrecht verschiebbar ist.

6. Aufhängevorrichtung nach Anspruch 1, dadurch gekennzeichnet, dass das Basiselement (84 bzw. 86) und das zweite Element (86 bzw. 84) identisch oder nahezu identisch ausgebildet sind, dass vorzugsweise jedes Element in einer Grundfläche zwei Ausnehmungen (76, 78; 78, 82) zur zumindest teilweisen Aufnahme von Tragelementenabschnitten aufweist, dass vorzugsweise zwischen den Ausnehmungen eine Vertiefung (128; 126) zur Aufnahme eines Anzeigeelementes (120) verläuft, das sich sichtbar seitlich über die Elemente hinaus erstreckt, und dass jede Ausnehmung im äusseren Randbereich von einer bei hinreichender von der Schraubverbindung (96) hervorgerufenen Druckbeaufschlagung das Anzeigeelement abscherenden Kante (122, 124) begrenzt ist.

7. Aufhängevorrichtung nach Anspruch 1 und/ oder Anspruch 6, dadurch gekennzeichnet, dass das Federelement (40, 106, 162, 214) blattförmig ausgebildet ist und vorzugsweise eine lineare Kennlinie aufweist, und dass das Federelement an dem zweiten Element (22, 52, 58, 62, 86, 150, 208) anliegt und zu diesem hin konkav gewölbt ist.

8. Aufhängevorrichtung nach Anspruch 1 und/ oder Anspruch 6, dadurch gekennzeichnet, dass die Schraubverbindung (26, 96,160) eine Schraube ist, deren eine (erste) Mutter (36, 104, 166) an dem Federelement (40, 106, 162, 214) unverdrehbar oder nahezu unverdrehbar angeordnet ist und deren Kopf (28, 66, 98, 168) bzw. zweite Mutter an der Aussenfläche des Basiselementes (20, 84, 130, 200) anliegt und einen das Anziehen per Hand erleichternden entfernbaren vorzugsweise eine Sollbruchstelle (70, 118) aufweisenden Aufsatz (68, 118, 178) in Form von zum Beispiel einer Rändelmutter oder Flügelschraube aufweist, der den Kopf bzw. die zweite Mutter teilweise umgreift.

9. Aufhängevorrichtung nach Anspruch 8, dadurch gekennzeichnet, dass die erste vorzugsweise als Vierkant ausgebildete Mutter (36, 104, 166) zwischen den Schenkeln des Basiselementes (20, 130, 200) oder von von dem zweiten Element (150, 208) oder von dem Federelement (106) ausgehenden Vorsprüngen (112, 114, 170, 172, 212) festlegbar ist.

10. Aufhängevorrichtung nach Anspruch 1 und/oder Anspruch 6 und/oder Anspruch 8, dadurch gekennzeichnet, dass bei vormontierter Aufhängevorrichtung durch per Hand angezogener Schraubverbindung (26, 96, 160) die Tragelementenabschnitte elastisch und bei endmontierter Aufhängevorrichtung durch per Werkzeug angezogener Schraubverbindung die Tragelementenabschnitte (136, 138, 196, 198) plastisch verformbar sind.

11. Aufhängevorrichtung nach Anspruch 1 und/oder Anspruch 6, dadurch gekennzeichnet, dass bei endmontierter Aufhängevorrichtung die Tragelemente (92, 94, 136, 138, 196, 198) kraft-und formschlüssig zwischen dem Basiselement (130, 200; 84 bzw. 86) und dem zweiten Element (150, 208; 86 bzw. 84) angeordnet sind.

## Claims

1. Mounting bracket (10, 74) variable in height preferably for sub-ceilings or parts thereof, with supporting elements (12, 14, 92, 136, 138, 196, 198), preferably rod-like, fixable, parallel-running, with variable axis, and a holding element receiving the said supporting elements, the holding element having a bolt connection (26, 28, 30, 36, 46, 48, 160, 166, 168) and comprising a base element (20,130,200; 86 or 84) and a plate-like second element (22, 52, 58, 62, 150, 208; 84 or 86) between which sections of the supporting elements can be inserted, whereby the bolt connection passes through the base element and the plate-like second element between the supporting element sections, characterised thereby that the plate-like second element (22, 52, 58, 62, 150, 208; 84 or 86) can be pressed against the base element (20, 130, 200) by means of a spring element (40, 106, 162, 214) equipped as a tension spring, also passed through by bolt connection (26, 28, 30, 36, 46, 48, 160, 166, 168) tightenable by hand or tool, for the clamping tight of the sections of the supporting elements (12, 14, 92, 94, 136, 138, 196, 198), whereby the spring element prevents an undesired displacement of the supporting elements, allows however for adjustment of the said supporting elements.

2. Mounting bracket as defined in claim 1, characterised thereby that the base element (20, 130,200; 86 or 84) is U-shaped, between the limbs of which (16,18,132,134) the second element (22, 52, 58, 62, 150, 208; 84 or 86) is placed in a sliding manner and that the supporting element sections run preferably parallel to the limbs or pass through the limbs.

3. Mounting bracket as defined in claim 1 and/ or claim 2, characterised thereby that the base element (130, 200) has recesses (146, 148, 204, 206) running along the sections of the supporting elements (136, 138, 196, 198) and the second element (150, 208) has first raised portions (180, 182, 210,212) running in the direction of the apertures serving to form the supporting element sections, whereby the second element extends beyond the base element on both sides in longitudinal direction of the supporting elements and is equipped in this area with second raised portions interacting with the supporting elements (136, 138, 196, 198).

4. Mounting bracket as defined in claim 1 and/ or claim 2, characterised thereby that the frontal areas of the base element (130, 200) and of the second element (150, 208), being averted from the mounting position of the mounting bracket, are, both elements being together, formed to create a hollow cylinder-like recess (218, 220), receiving a further supporting element section, preferably representing a shaft or a thread (216) of a bolt, and an aperture (222, 224) both in the base element and the second element aligned or almost aligned with each other connects to the said recess for the preferably non-rotatable reception of a fixed or removable head (226) of the second supporting element.

5. Mounting bracket as defined in claim 1 and/ or claim 2, characterised thereby that an indicating element (184, 232) is arranged extending beyond the side edges of the base element (130, 200), which dependant on the pressure impact caused by the bolt connection (160, 168, 166) can be sheared off, preferably in that each limb (132, 134) of the base element has an aperture coordinated with each other for the reception of the indicating element, the said aperture having an edge running parallel or almost parallel to the longitudinal axis of the supporting element, to which edge the second element (150, 208), the indicating element shearing of, can be slid vertically.

6. Mounting bracket as defined in claim 1, characterised thereby that the base element (84 or 86) and the second element (86 or 84) are identically or almost identically formed, that preferably each element has two apertures (76, 78; 78, 82) in a surface area for the at least partial reception of supporting element sections, that preferably a groove (128; 126) runs between the apertures for the reception of an indicating element (120) which extends visually at the sides beyond the elements, and that each aperture is bounded at the outer area by an edge (122, 124) shearing off the indicating element caused by sufficient pressure impact from the bolt connection (96).

7. Mounting bracket as defined in claim 1 and/ or claim 6, characterised thereby that the spring element (40, 106, 162, 214) is leafshaped and shows a linear characteristic curve, and that the spring element lies adjacent to the second element (22, 52, 58, 62, 86, 150, 208) and is arched concavely to it.

8. Mounting bracket as defined in claim 1 and/ or claim 6, characterised thereby that the bolt connection (26, 96,160) is a bolt whose one (first) nut (36, 104, 166) is placed on the spring element (40, 106, 162, 214) non-rotatably or almost non-rotatably and whose head (28,66,98,168) or second nut lies on the outer area of the base element (20, 84, 130, 200) and has a removable cap (68, 118, 178) in the form for example of a milled nut or wing screw to facilitate tightening by hand, the cap having preferably a pre-determined breaking point (70, 118) and gripping partially the head or the second nut.

9. Mounting bracket as defined in claim 8, characterised thereby that the first nut (36, 104, 166), preferably in the form of a square nut, can be fixed between the limbs of the base element (20, 130, 200) or by the raised portions (112, 114, 170, 172, 212) protruding from the second element (150, 208) or from the spring element (106).

10. Mounting bracket as defined in claim 1 and/or claim 6 and/or claim 8, characterised thereby that with a pre-assembled mounting bracket the supporting element sections can be formed elastically by the bolt connection (26, 96, 160) being tightened by hand and with finally assembled mounting brackets the supporting element sections (136, 138, 196, 198) can be formed plastically by the bolt connection being tightened by a tool.

11. Mounting bracket as defined in claim 1 and/or claim 6, characterised thereby that with finally assembled mounting bracket the supporting elements (92, 94,136,138,196,198) are placed between the base element (130, 200; 84 or 86) and the second element (150, 208; 86 or 84), actuated by gravity and interlocking.

## Revendications

1. Dispositif de suspentes (10, 74), réglable en hauteur, convenant particulièrement pour la suspension de faux-plafonds ou des parties les composant, constitué d'éléments porteurs (12, 14, 92, 94, 136, 138, 196, 198) dont la disposition permet leur déplacement en sens axial et leur blocage, développés en parallèle et de préférence en forme de barre, d'un élément support à vis (26, 28, 30, 36, 46, 48, 160, 166, 168), composé d'un élément de base (20, 130, 200; 86 ou 84) et d'un deuxième élément en forme de plaque (22, 52, 58, 62, 150, 208; 84 ou 86) entre lesquels il est possible d'introduire des sections des éléments porteurs, l'élément de base et le deuxième élément étant traversés entre les sections des éléments porteurs par l'assemblage par vis, caractérisé par le fait que le deuxième élément en forme de plaque (22,52,58,62,150,208; 84 ou 86) comporte un élément élastique (40, 106, 162, 214), développé en ressort tendeur et également traversé par l'assemblage à vis (26, 28, 30, 36, 46, 48, 160, 166, 168) à serrer à la main ou à l'aide d'un outil, permet de presser les sections des éléments porteurs (12, 14, 92, 94, 136, 138, 196, 198) contre l'élément de base (20, 130, 200), l'élément élastique interdisant alors tout décalage non voulu, tout en admettant un réajustage ultérieur.

2. Dispositif de suspentes d'après la revendication numéro 1, caractérisé par le fait que l'élément de base (20,130, 200; 86 ou 84) est développé en forme de U et que le deuxième élément (22, 52, 58, 62, 150, 208; 84 ou 86), disposé entre les ailes (16, 18, 132, 134) de celui-ci, est déplaçable et que les sections des éléments porteurs sont de préférence conduites en parallèle à ces ailes ou les traversent.

3. Dispositif de suspentes d'après la revendication numéro 1 et/ou la revendication numéro 2, caractérisé par le fait que l'élément de base (130, 200) comporte des évidements (146, 148, 204, 206), disposés le long des sections des éléments porteurs (136, 138, 196, 198) et que dans la direction de ces évidements, le deuxième élément (150, 208) possède une première série de saillies (180, 182, 210, 212), destinées à déformer les sections des éléments porteurs, le deuxième élément dépasse de préférence l'élément de base dans la direction des éléments porteurs (136, 138, 196, 198) des deux côtés et qu'il comporte dans ces endroits une deuxième série de saillies (152, 154) qui entrent en interaction avec les éléments porteurs.

4. Dispositif de suspentes d'après la revendication numéro 1 et/ou la revendication numéro 2, cartactérisé par le fait que, les éléments assemblés, l'élément de base (130, 200) et le deuxième élément (150, 208) sont déformés sur leurs faces frontales du côté opposé à l'endroit de fixation du dispositif de suspentes, constituant un autre évidement (218, 220) en forme de cylindre creux qui retient une autre section des éléments porteurs, représentant de préférence une tige ou un filetage de vis (216), suivi d'un évidement dans l'élément de base et dans le deuxième élément, les deux alignés ou presque alignés (222, 224), pour l'insertion, de préférence en position parfaitement immobilisée, d'une tête (226) fixe ou amovible du deuxième élément porteur.

5. Dispositif de suspentes d'après la revendication numéro 1 et/ou la revendication numéro 2, caractérisé par le fait qu'il existe au moins un élément indicateur (184, 232), prolongé au-dessus des bords latéraux de l'élément de base (130, 200), susceptible d'être cisaillé en fonction de la pression exercée par la vis (160, 168, 166), de préférence par le fait que chacune des ailes (132, 134) de l'élément de base possède au moins un évidement, les deux évidements coordonnés pour permettre le passage de l'élément indicateur, possédant un chant (190, 192) parallèle ou presque parallèle à l'axe longitudinal de l'élément porteur, vers lequel le deuxième élément (150, 208) peut être poussé en sens vertical provoquant le cisaillement de l'élément indicateur.

6. Dispositif de suspentes d'après la revendication numéro 1, caractérisé par le fait que l'élément de base (84 ou 86) et le deuxième élément (86 ou 84) ont une conception identique ou presque identique, que de préférence chaque élément possède sur une surface de base deux évidements (76, 78; 78, 82), destinés à accueillir au moins partiellement des sections des éléments porteurs, que, pour permettre le passage de l'élément indicateur (120), un creux (128; 126) se trouve de préférence entre les évidements, l'élément indicateur visiblement latéralement prolongé au-dessus des éléments, et que dans la zone marginale extérieure chaque évidement est limité par un chant (122, 124) de l'élément indicateur cisaillé à un niveau de pression déterminé, exercée par la vis (96).

7. Dispositif de suspentes d'après la revendication numéro 1 et/ou la revendication numéro 6, caractérisé par le fait que l'élément élastique (40, 106, 162, 214) est développé en forme de lamelle, de préférence d'une caractéristique linéaire, et que du côté où il s'appuie contre le deuxième élément (22, 52, 58, 62, 86, 150, 208), l'élément élastique est en cuvette.

8. Dispositif de suspentes d'après la revendication numéro 1 et/ou la revendication numéro 6, caractérisé par le fait que l'assemblage par vis (26, 96, 160) est constitué d'une vis dont l'écrou (premier) (36, 104, 166) est placé sur l'élément élastique (40, 106, 162, 214) dans une position d'immobilité parfaite ou presque parfaite, et que sa tête (28, 66, 98, 168) ou son deuxième écrou s'appuie contre la surface extérieure de l'élément de base (20, 84, 130, 200) comportant, pour faciliter le serrage manuel, un chapeau amovible (68, 118,178), par exemple en forme d'un écrou moleté ou d'une vis à oreilles, qui entoure une partie de la tête ou du deuxième écrou, de préférence pourvu d'un point destiné à la rupture (70, 118).

9. Dispositif de suspentes d'après la revendication numéro 8, caractérisé par le fait que le premier écrou (36, 104, 166), de préférence développé en carré, peut être mis en position fixe (150, 208) entre les ailes de l'élément de base (20, 130, 200) ou du deuxième élément (150, 208) ou de l'élément élastique (106) par les saillies (112, 114, 170,172,212).

10. Dispositif de suspentes d'après la revendication numéro 1 et/ou la revendication numéro 6 et/ou la revendication numéro 8, caractérisé par le fait que, le montage préliminaire du dispositif de suspentes effectué à la main par le serrage d'une vis (26, 96, 160), les sections des éléments porteurs peuvent subir une déformation élastique, et le montage définitif du dispositif de suspentes effectué par le serrage d'une vis à l'aide d'un outil, les sections des éléments porteurs (136, 138, 196, 198) sont susceptibles d'une déformation plastique.

11. Dispositif de suspentes d'après la revendication numéro 1 et/ou la revendication numéro 6, caractérisé par le fait que le montage définitif du dispositif de suspentes effectué, les éléments porteurs (92, 94, 136, 138, 196, 198) sont assis en fermetures géométrique et mécanique entre l'élément de base (130,200; 84 ou 86) et le deuxième élément (150, 208; 86 ou 84).
